# DEMANDE DE BREVET EUROPEEN

(11) **EP 0 496 690 A1**
(43) Date de publication de la demande: **29.07.1992**
(21) Numéro de dépôt: 92470001.6
(22) Date de dépôt: 14.01.1992
(51) Int. Cl.: E04D 3/28, E04D 13/03, E04C 2/54

(54) **Panneau de couverture éclairant, et couverture de bâtiment comportant un tel panneau**

(30) Priorité: 21.01.1991 FR 9100634
(71) Demandeur: EVERITE S.A., F-92400 Courbevoie (Hauts-de-Seine) (FR)
(72) Inventeur: Guyot, Didier, F-77210 Avon (FR)
(74) Mandataire: Puit, Thierry

(57) **Abrégé**

Ce panneau de couverture éclairant est constitué essentiellement par deux profilés (2, 3) en polyester translucide, le profilé inférieur (3) comportant des ondes (14) qui s'emboitent dans des ondes (9) du profilé supérieur et sont fixées à ces dernières le long des zones de contact.

Application à la réalisation de couvertures de bâtiments.

## Description

La présente invention concerne un panneau de couverture éclairant du type comprenant une paroi supérieure en matière plastique transparente ou translucide qui présente des premières zones à peu près planes séparées par des ondes en saillie, une paroi inférieure en matière transparente ou translucide qui présente des secondes zones à peu près planes situées sous lesdites premières zones, et des moyens écarteurs pour maintenir lesdites secondes zones espacées desdites premières zones et former ainsi des caissons.

L'invention a pour but de fournir un panneau éclairant de ce type qui présente de façon économique des propriétés mécaniques de résistance à la flexion particulièrement élevées.

A cet effet, l'invention a pour objet un panneau de couverture éclairant du type précité, caractérisé en ce que lesdits moyens écarteurs sont constitués, dans la partie courante du panneau, par des ondes en matière plastique transparente ou translucide, en saillie sur la paroi inférieure qui s'emboîtent dans les ondes de la paroi supérieure sur toute la longueur de ces dernières.

Suivant d'autres caractéristiques :
- les ondes de la paroi inférieure épousent la forme de celles de la paroi supérieure ;
- les ondes de la paroi inférieure ont un profil plus fermé que celles de la paroi supérieure et ne sont en contact avec celles-ci que par leur sommet ;
- la paroi inférieure est constituée d'un profilé unique dont les ondes sont venues de matière ;
- les ondes de la paroi inférieure sont fermées à leur base par des plaquettes ;
- les ondes de la paroi inférieure sont rapportées sur une plaque de base plane ;
- le panneau comporte à chaque extrémité, et éventuellement en des points intermédiaires de sa longueur, des obturateurs rigides et étanches pour les caissons formés dans le panneau;
- le panneau comprend un joint d'étanchéité périphérique;
- le panneau se termine de chaque côté par une onde ouverte, ces deux ondes ouvertes étant symétriques.

L'invention a également pour objet une couverture de bâtiment mettant en oeuvre de tels panneaux éclairants. Cette couverture, du type comprenant des éléments courants fixés sur une charpente, et au moins un panneau de couverture éclairant interposé entre deux éléments courants, est caractérisée en ce que le panneau éclairant est fixé à la charpente par des organes de fixation traversant les sommets d'ondes.

Suivant d'autres caractéristiques de cette couverture :
- les ondes ouvertes de ce panneau épousent d'un côté une onde d'extrémité d'un élément de couverture adjacent et de l'autre côté une onde ouverte de l'autre élément de couverture adjacent, une cale d'onde longitudinale qui épouse la forme des ondes ouvertes étant disposée à l'emplacement où les deux ondes ouvertes se chevauchent;
- la cale d'onde comporte à son sommet un plat en métal et/ou, à sa base, un profilé métallique de renforcement.

Des exemples de réalisation de l'invention vont maintenant être décrits en regard des dessins annexés sur lesquels :
- la Figure 1 est une vue schématique partielle, en coupe transversale et en perspective, d'un panneau éclairant conforme à l'invention;
- la Figure 2 est une vue partiellement éclatée représentant une extrémité d'une variante de ce panneau;
- la Figure 3 est une vue analogue à la Figure 1 du panneau de la Figure 2, illustrant en outre son incorporation dans une couverture de bâtiment;
- la Figure 4 représente à plus grande échelle, en coupe transversale et en vue éclatée, une cale d'onde utilisée dans le montage de la Figure 3;
- la Figure 5 représente le panneau de la Figure 3, en coupe longitudinale à travers une onde et après montage sur une charpente; et
- les Figures 6 et 7 représentent respectivement deux autres variantes en coupe transversale.

Le panneau de couverture éclairant 1 représenté à la Figure 1 est constitué essentiellement de deux profilés en polyester translucide de grandes dimensions formant une paroi supérieure 2 et une paroi inférieure 3 assemblées l'une à l'autre. Il est destiné à être monté sur une charpente entre deux éléments de couverture opaques identiques 4 et 5 à double paroi, d'une manière qui sera décrite plus loin en regard de la Figure 3. Les génératrices des profilés en question sont orientées suivant la ligne de plus grande pente de la couverture.

La paroi supérieure 2 présente, dans sa partie courante, le même profil que la paroi supérieure 6 des éléments 4 et 5, à savoir une succession, dans le sens transversal, c'est-à-dire horizontal, de zones à peu près planes 7 pourvues de nervures de renforcement 8 et d'ondes 9 en saillie vers le haut. La hauteur des ondes 9 est nettement supérieure à celle des nervures 8, et leur section a la forme d'un trapèze isocèle, avec un sommet d'onde 10 constituant la petite base du trapèze et deux flancs d'onde inclinés 11. De chaque côté, la paroi 2 se termine par une onde incomplète 12 de même profil que les ondes 9 mais dont l'aile extérieure se termine à peu près à mi-hauteur de l'onde.

La paroi inférieure 3 comprend, dans sa partie courante, des zones planes 13 situées sous les zones 7 et de même largeur, séparées par des ondes 14 venues de matière. Ces dernières comprennent une partie inférieure constituée par deux montants verticaux 15, et un corps d'onde 16 conjugué des ondes 9. De chaque côté, la paroi 3 se termine par une onde incomplète constituée d'un montant 15 et d'une demi-aile divergente 17.

Les ondes 14 sont emboitées dans les ondes 9 et sont fixées à celles-ci, par collage ou soudage et/ou par des fixations mécaniques, le long des zones de contact, à savoir le long des sommets 10 et le long des ailes 11. De plus, les demi-ailes 17 sont fixées de la même façon aux ailes intérieures des ondes 12 terminales.

Le panneau éclairant ainsi constitué possède une résistance mécanique sous charge particulièrement élevée. Il est de plus symétrique, ce qui supprime une source d'erreurs fréquentes à la livraison ou sur les chantiers.

Dans la variante 1A de panneau éclairant représenté à la Figure 2, pour améliorer l'isolation thermique aux emplacements des ondes, on a fixé une plaquette 18 en polyester translucide à la base des ondes 14, sur toute la longueur de celles-ci. Le panneau 1A présente alors une double paroi sur toute son étendue.

Les caissons constitués dans le panneau éclairant sont obturés à joint étanche, à chaque extrémité longitudinale, par un obturateur rigide thermiquement isolant 19, 20 de forme appropriée, notamment en mousse de matière plastique, fixé par collage. Bien entendu, seuls des obturateurs plats 19 sont utilisés dans la variante de la Figure 1. De plus, un ruban d'étanchéité 21, par exemple en mousse de matière plastique, est disposé tout autour du panneau à la manière d'un cerclage, comme on le voit sur la Figure 3.

Les Figures 3 à 5 illustrent le montage d'une couverture de bâtiment incorporant un panneau 1A. Les éléments de couverture 4 et 5 comprennent chacun, outre la paroi supérieure 6, une paroi inférieure à peu près plane 22 et, entre les deux parois, un isolant 23 en mousse de matière plastique. Les parois 6 et 22 sont constituées chacune par un profilé métallique. Les éléments 4 et 5 se terminent d'un côté par une onde 24 de même forme que les ondes 14, et de l'autre par une onde incomplète 24A identique aux ondes 12.

Pour monter la couverture, on met en place l'élément 4 et on le fixe sur la charpente, par exemple sur trois pannes 25 à 27 (Figure 5) de cette charpente, et, à distance convenable de cet élément 4, on fixe sur la charpente une cale d'onde 28 de même longueur que le panneau 1A, également conjuguée des ondes 14. Cette cale d'onde est constituée par un bloc de mousse de matière plastique rigide muni à son sommet d'un plat métallique 29 et à sa base d'un profilé métallique 30 à nervure centrale 31 (Figure 4).

Puis on met en place le panneau 1A, une onde 12 s'emboîtant sur l'onde 24 et l'autre sur la cale d'ondes 28. Enfin, on met en place l'élément 5, dont l'onde terminale 24A s'emboîte sur l'onde 12 du panneau 1A.

Toutes les fixations du panneau 1A à la charpente s'effectuent à travers les sommets d'onde de ce panneau, à savoir soit directement sur les pannes 25 à 27, au moyen de vis (non représentées) traversant les plaquettes 18, soit sur la cale d'onde 28, au moyen de vis 32 traversant le plat 29. Ainsi, les caissons plats situés entre les zones 7 et 13 du panneau 1A ne sont pas affectés par les perçages résultant de ces fixations. En particulier, ces caissons conservent leur étanchéité et ne sont pas sensibles aux salissures.

Comme on le comprend, on peut juxtaposer plusieurs panneaux éclairants de la même manière, en utilisant une cale d'onde 28 entre les panneaux adjacents.

Si nécessaire compte tenu des portées à couvrir, l'assemblage de la couverture peut être complété, comme illustré sur la Figure 3, par des chevêtres transversaux 33 en U inversés, fixés d'un côté au profil 30 et de l'autre à un chevêtre longitudinal 34 en L inséré entre les bords adjacents du panneau éclairant et de l'élément 4.

Comme représenté sur la Figure 5, des obturateurs rigides supplémentaires tels que 20A, analogues aux obturateurs 19 et 20, peuvent être ajoutés dans le panneau 1 ou 1A à intervalles réguliers, en particulier au droit des pannes intermédiaires,de la charpente. On remarque également sur cette figure 5 que la paroi supérieure 2 présente un prolongement 35 vers le bas au-delà de la paroi inférieure 3, pour permettre un recouvrement de panneaux 1 ou 1A successifs à la manière de tuiles, ce prolongement ayant été supprimé sur la Figure 2 pour la clarté du dessin.

La variante 1B de la Figure 6 diffère de celle de la Figure 1 par le fait que dans sa partie courante, les ondes 14B du profilé inférieur 3B ont un angle au sommet plus fermé que les ondes 9 de la paroi supérieure 2, laquelle est inchangée. Par suite, le contact n'existe qu'entre les sommets des deux ondes, lesquelles ne sont fixées les unes aux autres que par ces sommets. Cette variante améliore les performances d'isolation thermique du panneau dans la région des ondes.

La variante de panneau éclairant 1C représentée à la Figure 7 présente un comportement mécanique et thermique analogue à celle de la Figure 2, la seule différence résidant dans la constitution de la paroi inférieure 3C : au lieu d'être un profilé ondulé complété par des plaquettes 18, cette paroi inférieure est réalisée à partir d'une plaque plane 13C sur laquelle sont rapportés tous les reliefs, à savoir des ondes 14C de même profil que les ondes 14 et des bordures 36 de même profil que les ondes incomplètes 15-17 de la Figure 2.

Comme on le comprend, des cales d'épaisseur (non représentées) peuvent être fixées, notamment collées, sous le panneau 1, 1A,..., à l'emplacement de ses supports, pour adapter l'épaisseur hors tout à celle des éléments de couverture 4, 5 adjacents.

## Revendications

**1.-** Panneau de couverture éclairant, du type comprenant une paroi supérieure (2) en matière plastique transparente ou translucide qui présente des premières zones (7) à peu près planes séparées par des ondes (9) en saillie, une paroi inférieure (3 ; 3B ; 3C) en matière transparente ou translucide qui présente des secondes zones (13 ; 13C) à peu près planes situées sous lesdites premières zones, et des moyens écarteurs pour maintenir lesdites secondes zones espacées desdites premières zones et former ainsi des caissons, caractérisé en ce que lesdits moyens écarteurs sont constitués, dans la partie courante du panneau, par des ondes (14 ; 14B ; 14C) en matière plastique transparente ou translucide, en saillie sur la paroi inférieure (3 ; 3B ; 3C) qui s'emboîtent dans les ondes (9) de la paroi supérieure (2) sur toute la longueur de ces dernières.

**2.-** Panneau suivant la revendication 1, caractérisé en ce que les ondes (14 ; 14C) de la paroi inférieure (3 ; 3C) épousent la forme de celles (9) de la paroi supérieure (2).

**3.-** Panneau suivant la revendication 1, caractérisé en ce que les ondes (14B) de la paroi inférieure (3B) ont un profil plus fermé que celles (9) de la paroi supérieure (2) et ne sont en contact avec celles-ci que par leur sommet.

**4.-** Panneau suivant l'une quelconque des revendications 1 à 3, caractérisé en ce que la paroi inférieure (3 ; 3B) est constituée d'un profilé unique dont les ondes (14 ; 14B) sont venues de matière.

**5.-** Panneau suivant la revendication 4, caractérisé en ce que les ondes (14) de la paroi inférieure (3) sont fermées à leur base par des plaquettes (18).

**6.-** Panneau selon l'une quelconque des revendications 1 à 3, caractérisé en ce que les ondes (14C) de la paroi inférieure (3C) sont rapportées sur une plaque de base plane (13C).

**7.-** Panneau suivant l'une quelconque des revendications 1 à 6, caractérisé en ce qu'il comporte à chaque extrémité, et éventuellement en des points intermédiaires de sa longueur, des obturateurs (19, 20, 20A) rigides et étanches pour les caissons formés dans le panneau.

**8.-** Panneau suivant l'une quelconque des revendications 1 à 7, caractérisé en ce qu'il comprend un joint d'étanchéité périphérique (21).

**9.-** Panneau suivant l'une quelconque des revendications 1 à 8, caractérisé en ce qu'il se termine de chaque côté par une onde ouverte (12A), les deux ondes ouvertes étant symétriques.

**10.-** Couverture de bâtiment, du type comprenant des éléments courants (5, 6) fixés sur une charpente (25 à 27), et au moins un panneau de couverture éclairant (1 ; 1A; 1B ; 1C) interposé entre deux éléments courants, caractérisée en ce que le panneau est conforme à l'une quelconque des revendications 1 à 9 et est fixé à la charpente par des organes de fixation traversant les sommets d'ondes (10).

**11.-** Couverture suivant la revendication 10, caractérisée en ce que le panneau éclairant est conforme à la revendication 9, et en ce que les ondes ouvertes (12A) de ce panneau épousent d'un côté une onde d'extrémité (24) d'un élément de couverture adjacent (6) et de l'autre côté une onde ouverte (24A) de l'autre élément de couverture adjacent (5), une cale d'onde longitudinale (28) qui épouse la forme des ondes ouvertes étant disposée à l'emplacement où les deux ondes ouvertes (12A, 24A) se chevauchent.

**12.-** Couverture suivant la revendication 11, caractérisée en ce que la cale d'onde (28) comporte à son sommet un plat (29) en métal et/ou, à sa base, un profilé métallique (40) de renforcement.
